# EUROPÄISCHE PATENTSCHRIFT

(11) **EP 1 436 502 B1**
(45) Veröffentlichungstag und Bekanntmachung des Hinweises auf die Patenterteilung: **03.01.2007**
(21) Anmeldenummer: 02776763.1
(22) Anmeldetag: 01.10.2002
(51) Int. Cl.: F02M 65/00, F02M 61/16

(54) **VERFAHREN UND VORRICHTUNG ZUM AUTOMATISCHEN EINSTELLEN VON INJEKTOREN**
METHOD AND DEVICE FOR THE AUTOMATIC REGULATION OF INJECTORS
PROCEDE ET DISPOSITIF DE REGLAGE AUTOMATIQUE D'INJECTEURS

(30) Priorität: 15.10.2001 DE 10150786
(43) Veröffentlichungstag der Anmeldung: 14.07.2004
(73) Patentinhaber: SIEMENS AKTIENGESELLSCHAFT, 80333 München (DE)
(72) Erfinder: BODENMÜLLER, Manfred, 76676 Graben-Neudorf (DE); MÜLLER, Lothar, 69124 Heidelberg (DE); FREISEIS, Gerhard, 68789 St. Leon-Rot (DE)
(86) Internationale Anmeldenummer: PCT/DE2002/003729
(87) Internationale Veröffentlichungsnummer: WO 2003/036076

(56) Entgegenhaltungen:
- EP-A- 0 407 302
- DE-C- 19 902 807
- PATENT ABSTRACTS OF JAPAN vol. 015, no. 250 (E-1082), 26. Juni 1991 (1991-06-26) -& JP 03 080581 A (TOYOTA MOTOR CORP), 5. April 1991 (1991-04-05)

## Beschreibung

Die Erfindung betrifft ein Verfahren und eine Vorrichtung zum automatischen Einstellen von Injektoren, insbesondere ein Verfahren und eine Vorrichtung zum automatischen Einstellen von Kraftstoff- bzw. Dieselinjektoren im Verlauf der Herstellung der Injektoren in einer Fertigungslinie, wobei jeder Injektor einen piezoelektrischen Aktor, ein Durchschaltventil, ein mit dem Durchschaltventil gekoppeltes Hebelelement und ein mit dem piezoelektrischen Aktor gekoppeltes Einstellelement aufweist (DE-C-19 902 807).

Die Herstellung von modernen Dieselinjektoren erfolgt heutzutage üblicherweise mittels eines zweistufigen Herstellungsprozesses. In einem ersten Prozess werden die einzelnen Bestandteile der Dieselinjektoren im Rahmen einer Vormontage zusammengebaut und beispielsweise miteinander verschraubt. In einem zweiten Prozess wird der vormontierte Dieselinjektor funktionstauglich eingestellt, das heißt, der Injektor wird derart justiert, dass er zum einen eine möglichst lange Lebensdauer aufweist und zum anderen einen Beitrag für einen möglichst geringen Kraftstoffverbrauch leistet. Moderne Dieselinjektoren arbeiten mit einem sogenannten piezoelektrischen Aktor, welcher über ein Hebelelement mit einem Durchschlagventil gekoppelt ist, so dass durch Anlegen einer geeigneten elektrischen Spannung an den piezoelektrischen Aktor das Öffnen oder Schließen des Durchschaltventils gesteuert werden kann. Um die Lebensdauer des Dieselinjektors und das Einspritzverhalten des Dieselinjektors zu optimieren, muss die räumliche Lage des piezoelektrischen Aktors relativ zu dem Hebelelement möglichst genau eingestellt werden. Insbesondere bei Dieselinjektoren, welche eine Mehrfacheinspritzung erlauben, muss der Abstand zwischen dem piezoelektrischen Aktor und dem Hebelelement, über welches das Durchschaltventil ausgelöst wird, sehr präzise eingestellt werden. Unter Mehrfacheinspritzung versteht man in diesem Zusammenhang ein mehrfaches Durchschalten des Injektors innerhalb eines sehr kurzen Zeitspanne, indem das Durchschaltventil mehrmals hintereinander geöffnet und geschlossen wird.

Aus diesem Grund ist bei modernen Dieselinjektoren der piezoelektrische Aktor mittels eines Einstellelements relativ zu dem Hebelelement verschiebbar. Auf diese Weise kann eine Justierung des piezoelektrischen Aktors relativ zu dem Hebelelement bis auf wenige Mikrometer genau erreicht werden. Diese Justierung, mit der das Einspritzverhalten des Dieselinjektors eingestellt wird, wird in der Regel manuell an Handarbeitsplätzen durchgeführt.

Der Erfindung liegt die Aufgabe zugrunde, ein Verfahren und eine Vorrichtung zum automatischen Einstellen von Injektoren zu schaffen, wobei ein auf einer Fertigungslinie vormontierter Injektor funktionstauglich eingestellt wird.

Die verfahrensbezogene Aufgabe wird gelöst durch ein Verfahren zum automatischen Einstellen von Injektoren mit den Merkmalen des unabhängigen Anspruchs 1. Das erfindungsgemäße Verfahren hat den Vorteil, dass die Injektoreinstellung unabhängig von einer Bedienperson erfolgt, so dass die Präzision der Injektoreinstellung erhöht wird. Insbesondere bei der Herstellung einer Vielzahl von Injektoren kann somit gewährleistet werden, dass alle Injektoren weitgehend identisch eingestellt werden. Durch die Verwendung von mehreren identisch eingestellten Injektoren in einem Dieselmotor mit mehreren Zylindern kann somit das gesamte Motorverhalten verbessert werden.

Gemäß einem Ausführungsbeispiel der Erfindung nach Anspruch 2 wird ein mittels des erfindungsgemäßen Verfahrens eingestellter Injektor als korrekt eingestellt eingestuft, wenn sämtliche der erfassten Werte mit vorgegebenen Parametern übereinstimmen. Alternativ kann die Einstellung des Injektors auch mittels eines Injektortestvorgangs überprüft werden, bei welchem der piezoelektrische Aktor mit einem vorbestimmten zeitlichen Spannungsverlauf beaufschlagt wird. Dabei wird der mittels des erfindungsgemäßen Verfahrens eingestellte Injektor als korrekt eingestellt eingestuft, wenn er bei einem bestimmten vorgegebenen Spannungspegel durchschaltet. Falls das Durchschalten bei einem anderen Spannungspegel erfolgt, wird der Injektor als nicht korrekt eingestellt eingestuft. Damit kann eine korrekte, das heißt innerhalb einer vorgegebenen Toleranz erfolgte Einstellung des Injektors zuverlässig erfasst werden.

Gemäß einer in Anspruch 3 offenbarten Ausführungsform der Erfindung wird der Einstellvorgang des Injektors wiederholt, wenn der Injektor zuvor als nicht korrekt eingestellt eingestuft wurde. Dies hat den Vorteil, dass ein zunächst nicht korrekt eingestellter Injektor nicht aus dem Herstellungsprozess entfernt werden muss, sondern durch ein erneutes korrektes Einstellen zu einem voll funktionstauglichen Injektor ausgebildet wird. Dabei ist es sinnvoll, die Anzahl der zu wiederholenden Einstellvorgänge zu begrenzen. Je nach der Größe des Toleranzbereiches für einen korrekt eingestellten Injektor kann die maximale Anzahl der durchzuführenden Einstellungsvorgänge beispielsweise zwischen 1 und 10 oder auch darüber liegen. Dadurch wird sichergestellt, dass beispielsweise infolge einer fehlerhaften Vormontage des einzustellenden Injektors das Verfahren gemäß Anspruch 3 nicht unendlich oft durchgeführt wird, was zu einem Fehler in dem gesamten Produktionsablauf führen würde.

Gemäß Anspruch 4 wird ein korrekt eingestellter Injektor nach dem Einstellvorgang von der Mess- und Einstellstation entfernt. Somit kann nach dem Entfernen des korrekt eingestellten Injektors ein weiterer auf der Fertigungslinie vormontierter Injektor mittels der Handhabungsvorrichtung lagerichtig in die Mess- und Einstellstation bereitgestellt werden.

Dies schafft die Möglichkeit, dass eine Vielzahl von vormontierten Injektoren mittels nacheinander durchgeführten Einstellvorgängen korrekt eingestellt werden und somit die Produktivität der Injektorherstellung wesentlich erhöht werden kann.

Gemäß einem bevorzugten Ausführungsbeispiel der Erfindung nach Anspruch 5 wird der piezoelektrische Aktor vor dem Verstellen des Einstellelements mit einer bestimmten Abfolge von Ladungsimpulsen beaufschlagt. Auf diese Weise kann die Zuverlässigkeit des Einstellvorgangs erheblich erhöht werden, da das charakteristische Ausdehnungsverhalten des piezoelektrischen Aktors bei Anlegen einer bestimmten elektrischen Spannung von den zuvor an den Aktor angelegten Signalen abhängt. Durch die Beaufschlagung des piezoelektrischen Aktors mit definierten Ladungsimpulsen wird der Aktor vor dem eigentlichen Einstellvorgang in einen genau definierten Zustand gebracht. Somit kann die Präzision der Injektoreinstellung zusätzlich erhöht werden, so dass insbesondere die Anzahl von erneut durchzuführenden Einstellvorgängen reduziert wird, wenn der Injektor zuvor als nicht korrekt eingestellt eingestuft wurde.

Gemäß Anspruch 6 wird der Injektor vor dem Verstellen des Einstellelements mit einem ein begrenztes Volumen einnehmenden Hochdruckreservoir gekoppelt. Durch die Wahl eines relativ kleinen begrenzten Volumen von beispielsweise 5 bis 20 cm³ wird beim Durchschalten des Injektors eine relativ große, signifikante Druckänderung bewirkt, welche von einem Manometer der Druckerzeugungseinrichtung zuverlässig erfasst werden können.

Gemäß einer weiteren bevorzugten Ausführungsform der Erfindung nach Anspruch 8 wird während des Verstellens des Einstellelements der Verlauf des an dem Einstellelement anliegenden Drehmoments, der Verlauf der Winkelstellung des Einstellelements, der Verlauf der an dem Aktor anliegenden Spannung und/oder der Verlauf des an dem Injektor anliegenden Drucks erfasst. Die Erfassung des gesamten zeitlichen Verlaufs der jeweiligen Parameter hat den Vorteil, dass im Vergleich zu der Erfassung der Parameter an einem einzigen Zeitpunkt eine genauere Beurteilung hinsichtlich der korrekten Einstellung des Injektors vorgenommen werden kann.

Gemäß Anspruch 9 kann der Injektor zusätzlich mittels einer Greifvorrichtung fixiert werden, so dass das Risiko einer Verdrehung des Injektors bei der Verstellung des Einstellelements reduziert wird.

Die vorrichtungsbezogene Aufgabe wird gelöst durch eine Vorrichtung zum automatischen Einstellen von Injektoren mit den Merkmalen des Anspruchs 10.

Weitere Vorteile und Merkmale der vorliegenden Erfindung ergeben sich aus den abhängigen Ansprüchen und aus der folgenden beispielhaften Beschreibung einer derzeit bevorzugten Ausführungsform.

Die einzige Figur zeigt eine Einstellvorrichtung zum automatischen Einstellen von Dieselinjektoren gemäß einem Ausführungsbeispiel der Erfindung.

Im folgenden wird zunächst der Aufbau einer Einstellvorrichtung 100 zum automatischen Einstellen von Dieselinjektoren anhand der Figur erläutert. Danach wird die Funktion der Einstellvorrichtung 100 und das Verfahren zum automatischen Einstellen von Dieselinjektoren mittels der Einstellvorrichtung 100 erläutert.

Die Einstellvorrichtung 100 weist eine erste Handhabungsvorrichtung 102 auf, welche eine erste Halterung 103 und eine zweite Halterung 104 umfasst. Die beiden Halterungen 103, 104 dienen zum Halten eines vormontierten Dieselinjektors 101, welcher nachfolgend eingestellt werden soll. Die beiden Halterungen 103, 104 sind an einem Drehtisch 102a befestigt, welcher mittels eines Antriebs 105 gedreht werden kann. Auf diese Weise kann der Dieselinjektor 101 durch eine 180°-Drehung des ersten Drehtisches 102a an eine Stelle gebracht werden, an welcher der Dieselinjektor 101 an eine zweite Handhabungsvorrichtung 106 übergeben werden kann. Die zweite Handhabungsvorrichtung 106 weist einen zweiten Drehtisch 106a auf, an welchem eine erste Injektoraufnahme 107 und eine zweite Injektoraufnahme 108 ausgebildet sind. Die zweite Handhabungsvorrichtung 106 weist ferner eine Dreheinheit 109 auf, mittels welcher der zweite Drehtisch 106a gedreht werden kann. Bei einer 180°-Drehung des zweiten Drehtisches 106a wird somit ein zuvor an die zweite Handhabungsvorrichtung 106 übergebener Dieselinjektor lagerichtig in der Mess- und Einstellstation bereitgestellt. Die Einstellvorrichtung 100 weist ferner eine Haltevorrichtung 114, einen Hochdruckanschluss 110, eine elektrische Anschlussvorrichtung 111 sowie eine Schraubvorrichtung 112 auf. Mittels der Haltevorrichtung 114 kann ein lagerichtig bereitgestellter Dieselinjektor 101 in seiner Position fixiert werden und somit ein versehentliches Verrutschen des Dieselinjektors 101 verhindert werden. Der Hochdruckanschluss 110 dient der Kopplung des lagerichtig bereitgestellten Dieselinjektors 101 mit einer nicht dargestellten Druckerzeugungseinrichtung. Die elektrische Anschlussvorrichtung 111 dient der elektrischen Kopplung des piezoelektrischen Aktors des lagerichtig bereitgestellten Dieselinjektors 101 mit einer nicht dargestellten Signalerzeugungseinrichtung. Der elektrische Kontakt erfolgt dabei über Kontaktzungen, welche in einem Steckergehäuse des Dieselinjektors 101 ausgebildet sind. Der Hochdruckanschluss 110 und die elektrische Anschlussvorrichtung 111 sind entlang ihrer Längsrichtung verschiebbar gelagert und können mittels eines nicht dargestellten pneumatischen Antriebs entlang dieser Längsrichtung bewegt werden. Die Haltevorrichtung 114, welche den lagerichtig bereitgestellten Dieselinjektor 101 in seiner Lage fixiert, ist mit einem Antrieb 115 gekoppelt, mittels welchem die Haltevorrichtung 114, welche gemäß dem hier dargestellten Ausführungsbeispiel einen Gabelschlüssel aufweist, in Richtung des lagerichtig bereitgestellten Dieselinjektors 101 verschoben werden kann.

Die Schraubvorrichtung 112 ist mit einer Drehmomentmessvorrichtung 113 gekoppelt, welche gemäß dem hier dargestellten Ausführungsbeispiel eine Drehmomentmessscheibe ist. Die Schraubvorrichtung 112 und die Drehmomentmessvorrichtung 113 können gemeinsam mittels eines Vertikalantriebes 120 in vertikaler Richtung bewegt werden. Somit kann die Schraubvorrichtung 112 von oben an einen lagerichtig bereitgestellten Dieselinjektor 101 herangeführt werden. Das eigentliche Verstellen des Einstellelements des lagerichtig bereitgestellten Dieselinjektors 101 erfolgt dadurch, dass die Drehmomentmessvorrichtung 113 und mit der Drehmomentmessvorrichtung 113 auch die Schraubvorrichtung 112 um eine Achse verdreht werden, welche parallel zu der Längsrichtung des lagerichtig bereitgestellten Dieselinjektors 101 verläuft. Die Drehung der Schraubvorrichtung 112 erfolgt dabei über einen Antrieb 119, welcher über ein Getriebe 118 und eine Zahnstange 117 mit einem Zahnrad 116 gekoppelt ist, welches wiederum mit der Drehmomentmessvorrichtung 113 verbunden ist.

Die Einstellvorrichtung 100 weist ferner eine Reihe von Platten und Aufbauten auf, welche für den Zusammenhalt, für die Statik und für die mechanische Stabilität der gesamten Einstellvorrichtung 100 erforderlich sind. Dazu zählen beispielsweise eine Grundplatte 130, ein Grundplattenaufbau 131 und ein Aufbau 132 für die erste Handhabungsvorrichtung 105.

Im folgenden wird das Verfahren zum automatischen Einstellen von Dieselinjektoren 101 gemäß einem Ausführungsbeispiel der Erfindung und anhand der in der Figur dargestellten Einstellvorrichtung 100 näher erläutert. Ein auf einer Fertigungslinie vormontierter und vorverschraubter Dieselinjektor 101 wird beispielsweise von einem Förderband an die erste Handhabungsvorrichtung 102 übergeben. Durch eine 180°-Drehung der ersten Handhabungsvorrichtung 102 wird der Dieselinjektor 101 an eine Position gebracht, an der er von der zweiten Handhabungsvorrichtung 106 übernommen werden kann. Nach einer weiteren 180°-Drehung durch die zweite Handhabungsvorrichtung 106 ist der Dieselinjektor 101 lagerichtig in der Mess- und Einstellstation bereitgestellt. Danach wird der lagerichtig bereitgestellte Dieselinjektor 101 fixiert, indem die Haltevorrichtung 114 seitlich an den Dieselinjektor 101 herangefahren und verblockt wird. Die Haltevorrichtung 114 weist gemäß dem hier dargestellten Ausführungsbeispiel der Erfindung einen nicht dargestellten Gabelschlüssel auf, mittels welchem der lagerichtig bereitgestellte Dieselinjektor 101 in einem unteren Teilabschnitt fixiert wird. Der Dieselinjektor 101 wird ferner mittels einer in der Figur nicht dargestellten Greifvorrichtung fixiert, welche ebenfalls die Form eines Gabelschlüssels aufweist und an einem oberen Teilabschnitt des lagerichtig bereitgestellten Dieselinjektors 101 angreift. Sowohl durch die Haltevorrichtung 114 als auch durch die nicht dargestellte Greifvorrichtung kann das bei einem Verstellen des Einstellelements des lagerichtig bereitgestellten Dieselinjektors 101 auftretende Drehmoment kompensiert werden. Nach der Fixierung des lagerichtig bereitgestellten Dieselinjektors 101 wird sowohl der Hochdruckanschluss 110 als auch die elektrische Anschlussvorrichtung 111 an den Dieselinjektor 101 herangefahren. Über den Hochdruckanschluss 110 wird der Dieselinjektor 101 mit einer nicht dargestellten Druckerzeugungseinrichtung gekoppelt und somit ein Druck von ca. 40 bar an den Hochdruckanschluss des Dieselinjektors angelegt. Mittels der elektrischen Anschlussvorrichtung 101 wird der piezoelektrische Aktor des Dieselinjektors 101 mit einer elektrischen Anschlussvorrichtung 111 gekoppelt. Die elektrische Kontaktierung erfolgt dabei über Kontaktzungen, welche in einem Steckergehäuse des Dieselinjektors 101 ausgebildet sind.

Um den piezoelektrischen Aktor des Dieselinjektors 101 in einen definierten Ausgangszustand zu bringen, wird der piezoelektrische Aktor für eine bestimmte Zeitspanne beispielsweise mit einer Frequenz von 50 Hz mit Ladungsimpulsen beaufschlagt, bei welchen jeweils eine bestimmte vorgegebene Ladungsmenge auf den piezoelektrischen Aktor übertragen wird. Nach dem Verstreichen einer bestimmten Wartezeit von beispielsweise 2 bis 4 Sekunden geht der piezoelektrische Aktor dann in einen relativ genau definierten Ausgangszustand über.

Danach wird die Schraubvorrichtung 112, welche einen zentrisch über dem lagerichtig bereitgestellten Dieselinjektor 101 gelagerten Gabelschlüssel aufweist, pneumatisch mittels des Vertikalantriebs 120 nach unten gefahren. Dabei sucht sich der Gabelschlüssel die Schlüsselflächen des Einstellelements, welches eine Hohlschraube bzw. eine Mutter ist und den Dieselinjektor 101 umgibt. Gemäß dem in der Figur dargestellten Ausführungsbeispiel der Erfindung weisen die Schlüsselflächen des Einstellelements eine Schlüsselweite von 27 mm auf. Danach wird die Schraubvorrichtung 112 über einen Zahnantrieb angetrieben, welcher den Antrieb 119, das Getriebe 118, die Zahnstange 117 und das Zahnrad 116 umfasst. Zur Vermeidung von Beschädigungen an dem Zahnradantrieb ist nach dem Antrieb 119 eine in der Figur nicht dargestellte Überlastkupplung vorgesehen.

Beim Schraubvorgang werden während der gesamten Schraubbewegung das an dem Einstellelement angreifende Drehmoment, die an dem piezoelektrischen Aktor anliegende Spannung und die momentane Winkelposition der Schraubvorrichtung erfasst. Das an dem Einstellelement angreifende Drehmoment wird durch die Drehmomentmessvorrichtung 113 erfasst. Die an dem piezoelektrischen Aktor anliegende Spannung wird von der nicht dargestellten elektrischen Signalerzeugungseinrichtung erfasst, welche über die elektrische Anschlussvorrichtung 111 mit dem piezoelektrischen Aktor gekoppelt ist. Das Einstellelement des einzustellenden Dieselinjektors 101 wird so lange verstellt, bis bei einer bestimmten Stellung des Einstellelements der Dieselinjektor 101 durchschaltet. Dabei fällt der über den Hochdruckanschluss 110 an den Dieselinjektor angelegte Druck ab. Der resultierende Druckabfall wird erfasst und zusammen mit den Werten für das an dem Einstellelement anliegende Drehmoment, für die an dem piezoelektrischen Aktor anliegende Spannung und für die Winkelstellung des Einstellelements mit vorgegebenen Parametern verglichen. Stimmen nun sämtliche der erfassten Werte mit den vorgegebenen Parametern überein, so wird der Dieselinjektor 101 als korrekt eingestellt eingestuft. Stimmen nicht sämtliche der erfassten Werte mit den vorgegebenen Parametern überein, so wird der Dieselinjektor 101 als nicht korrekt eingestellt eingestuft.

Wird der Dieselinjektor 101 als nicht korrekt eingestellt eingestuft, so wird das Einstellelement des Dieselinjektors 101 in eine Ausgangsstellung zurückgedreht werden und der zuvor beschriebene Einstellvorgang erneut durchgeführt. Alternativ kann der eingestellte Dieselinjektor 101 auch einem Injektor-Testvorgang unterzogen werden, mit dem die Einstellung des Dieselinjektors 101 genauer überprüft wird. Gemäß einem Ausführungsbeispiel der Erfindung wird bei dem InjektorTestvorgang der piezoelektrische Aktor mit einem in Form einer Rampe zeitlich ansteigenden Spannungsverlauf beaufschlagt und der Spannungspegel erfasst, bei dem der eingestellte Dieselinjektor 101 durchschaltet. Je nach Höhe des Spannungspegels, bei dem der eingestellte Dieselinjektor 101 durchschaltet, wird der Injektor als korrekt oder als nicht korrekt eingestuft.

Wird nach einem automatischen Einstellen des Dieselinjektors 101 und eventuell nach einem durchgeführten InjektorTestvorgang der Dieselinjektor 101 als korrekt eingestellt eingestuft, so werden danach der Hochdruckanschluss 110, die elektrische Anschlussvorrichtung 111, die Schraubvorrichtung 112, die Haltevorrichtung 114 und die nicht dargestellte Greifvorrichtung in ihre Ausgangsstellung zurückgefahren. Der eingestellte Dieselinjektor 101 wird dann mittels der zweiten Handhabungsvorrichtung 106 und der ersten Handhabungsvorrichtung 102 von der Mess- und Einstellstation entfernt und gleichzeitig wird ein neuer einzustellender Dieselinjektor 101 zugeführt.

Bei einem nicht korrekt eingestellten Injektor 101 wird der oben beschriebene Einstellvorgang erneut durchgeführt.

Es wird darauf hingewiesen, dass insbesondere zur Vermeidung von störenden Vibrationen alle Bewegungen innerhalb der Einstellvorrichtung 100 bevorzugt pneumatisch angetrieben werden.

Zusammenfassend schafft die Erfindung eine Einstellvorrichtung 100 und ein Verfahren für eine automatische Einstellung von Injektoren 101 mit einem piezoelektrischen Aktor, einem Durchschaltventil, einem mit dem Durchschaltventil gekoppelten Hebelelement und einem mit dem Aktor gekoppelten Einstellelement. Die Einstellung erfolgt über eine genau Justierung des räumlichen Abstandes zwischen dem Aktor und dem Hebelelement. Dabei wird ein einzustellender Injektor 101 zunächst lagerichtig in einer Mess- und Einstellstation bereitgestellt und über einen Hochdruckanschluss 110 mit einer Druckerzeugungseinrichtung und über eine elektrische Anschlussvorrichtung 111 mit einer elektrischen Signalerzeugungseinrichtung gekoppelt. Danach wird das Einstellelement des Dieselinjektors 101 derart verdreht, dass der Injektors 101 bei einer bestimmten Stellung des Einstellelements durchschaltet. Dabei werden die aktuellen Werte für das an dem Einstellelement anliegende Drehmoment, für die Winkelstellung des Einstellelements, für die an dem Aktor anliegende Erregerspannung und für den durch das Durchschalten verursachten Druckabfall erfasst und mit vorgegebenen Parametern verglichen. Stimmen sämtliche Messwerte mit den vorgegebenen Parametern überein, so ist der Dieselinjektor 101 korrekt eingestellt.

## Patentansprüche

1. Verfahren zum automatischen Einstellen von Injektoren (101), insbesondere zum automatischen Einstellen von Kraftstoff- bzw. Dieselinjektoren im Verlauf der Herstellung der Injektoren (101) in einer Fertigungslinie, wobei jeder Injektor (101) einen piezoelektrischen Aktor, ein Durchschaltventil, ein mit dem Durchschaltventil gekoppeltes Hebelelement und ein mit dem piezoelektrischen Aktor gekoppeltes Einstellelement aufweist, mittels welchem die räumliche Lage des piezoelektrischen Aktors relativ zu dem Hebelelement verstellbar ist, bei dem
(a) ein auf der Fertigungslinie vormontierter Injektor (101) mittels einer Handhabungsvorrichtung (106) in einer Mess- und Einstellstation in einer vorbestimmten räumlichen Lage positioniert wird,
(b) der Injektor (101) über einen Hochdruckanschluss (110) mit einer Druckerzeugungseinrichtung gekoppelt wird,
(c) der piezoelektrische Aktor über eine elektrische Anschlussvorrichtung (111) mit einer elektrischen Signalerzeugungseinrichtung gekoppelt wird,
(d) durch eine Verstellung des Einstellelements mittels einer Schraubvorrichtung (112) der piezoelektrische Aktor solange in Richtung des Hebelelements bewegt wird, bis der Injektor (101) bei einer bestimmten Stellung des Einstellelements durchschaltet, und
(e) die beim Durchschalten des Injektors (101) aktuellen Werte für das an dem Einstellelement anliegende Drehmoment, für die Winkelstellung des Einstellelements, für die an dem Injektor (101) anliegende Erregerspannung und für den durch das Durchschalten verursachten Druckabfall erfasst werden.

2. Verfahren gemäß Anspruch 1, bei dem
der Injektor (101) als korrekt eingestellt eingestuft wird, wenn sämtliche der erfassten Werte mit vorgegebenen Parametern übereinstimmen und/oder
wenn der mit der Druckerzeugungseinrichtung gekoppelte Injektor (101) bei einem Injektortestvorgang, bei welchem der Aktor mit einem vorbestimmten zeitlichen Spannungsverlauf beaufschlagt wird, bei einem bestimmten vorgegebenen Spannungspegel durchschaltet,
und bei dem
der Injektor (101) anderenfalls als nicht korrekt eingestellt eingestuft wird.

3. Verfahren gemäß Anspruch 2, bei dem ein nicht korrekt eingestellter Injektor (101) erneut eingestellt wird, indem
• das Einstellelement in eine Ausgangsstellung zurückgedreht wird,
• danach erneut die Schritte (d) und (e) gemäß Anspruch 1 durchgeführt werden und
• der Injektor (101) erneut gemäß Anspruch 2 als korrekt oder als nicht korrekt eingestellt eingestuft wird.

4. Verfahren gemäß einem der Ansprüche 2 bis 3, bei dem
• der korrekt eingestellte Injektor (101) von der Druckerzeugungseinrichtung entkoppelt wird,
• der piezoelektrische Aktor des korrekt eingestellten Injektors (101) von der elektrischen Signalerzeugungseinrichtung entkoppelt wird, und
• der korrekt eingestellte Injektor (101) mittels der Handhabungsvorrichtung (106) von der Mess- und Einstellstation entfernt wird.

5. Verfahren gemäß einem der Ansprüche 1 bis 4, bei dem der piezoelektrische Aktor vor dem Verstellen des Einstellelements
• mit einem vorbestimmten Spannungsverlauf,
• mit einer bestimmten Abfolge von Spannungsimpulsen und/oder
• mit einer bestimmten Abfolge von Ladungsimpulsen beaufschlagt wird.

6. Verfahren gemäß einem der Ansprüche 1 bis 5, bei dem die Druckerzeugungseinrichtung vor dem Verstellen des Einstellelements derart eingestellt wird, dass der Injektor (101) mit einem ein begrenztes Volumen einnehmendes Hochdruckreservoir gekoppelt ist.

7. Verfahren gemäß einem der Ansprüche 2 bis 6, bei dem der Injektortestvorgang einen in Form einer Rampe zeitlich anwachsenden Spannungspegel aufweist.

8. Verfahren gemäß einem der Ansprüche 1 bis 7, bei dem während des Verstellens des Einstellelements
• der Verlauf des an dem Einstellelement anliegenden Drehmoments,
• der Verlauf der Winkelstellung des Einstellelements,
• der Verlauf der an dem piezoelektrischen Aktor anliegenden Spannung, und/oder
• der Verlauf des an dem Injektor anliegenden Drucks erfasst werden.

9. Verfahren gemäß einem der Ansprüche 1 bis 8, bei dem der Injektor (101) in der vorbestimmten Lage in der Mess- und Einstellstation mittels einer Greifvorrichtung fixiert wird.

10. Vorrichtung zum automatischen Einstellen von Injektoren (101), insbesondere zum automatischen Einstellen von Kraftstoff- bzw. Dieselinjektoren im Verlauf der Herstellung der Injektoren in einer Fertigungslinie, wobei jeder Injektor (101) einen piezoelektrischen Aktor, ein Durchschaltventil, ein mit dem Durchschaltventil gekoppeltes Hebelelement und ein mit dem piezoelektrischen Aktor gekoppeltes Einstellelement aufweist, mittels welchem die räumliche Lage des piezoelektrischen Aktors relativ zu dem Hebelelement verstellbar ist, mit
• einer Mess- und Einstellstation,
• einer Handhabungsvorrichtung (106), welche derart ausgebildet ist, dass ein Injektor (101) von der Fertigungslinie in eine vorbestimmte räumliche Lage relativ zu der Mess- und Einstellstation bringbar ist,
• einem Hochdruckanschluss (110), welcher derart ausgebildet ist, dass ein in die vorbestimmte räumliche Lage gebrachter Injektor (101) mit einer Druckerzeugungseinrichtung koppelbar ist,
• einer elektrischen Anschlussvorrichtung (111), welche derart ausgebildet ist, dass der Aktor eines in die vorbestimmte räumliche Lage gebrachten Injektors (101) mit einer Signalerzeugungseinrichtung koppelbar ist,
• einer Schraubvorrichtung (112), welche derart ausgebildet ist, dass ein Einstellelement eines in die vorbestimmte räumliche Lage gebrachten Injektors (101) automatisch verstellbar ist,
• einer Drehmomentmessvorrichtung (113), mittels welcher ein bei einem Verstellen des Einstellelements das an dem Einstellelement angreifendes Drehmoment erfassbar ist,
• einer Winkelmessvorrichtung, mittels welcher die Winkelstellung des Einstellelements erfassbar ist, und
• einer Druckmessvorrichtung, mittels welcher der an dem Injektor (101) anliegende Druck erfassbar ist.

11. Vorrichtung gemäß Anspruch 10, zusätzlich mit einer Greifvorrichtung, welche derart ausgebildet ist, dass der Injektor (101) in der vorbestimmten räumlichen Lage fixierbar ist.

12. Vorrichtung gemäß Anspruch 11, bei der die Greifvorrichtung derart ausgebildet ist, dass der Injektor in einem oberen Teilabschnitt fixierbar ist.

13. Vorrichtung gemäß Anspruch 12, zusätzlich mit einer Haltevorrichtung (114), mittels welcher der Injektor in einem unteren Teilabschnitt fixierbar ist.

14. Vorrichtung gemäß Anspruch 13, bei der die Haltevorrichtung (114) die Form eines Gabelschlüssels aufweist.

15. Vorrichtung gemäß einem der Ansprüche 10 bis 14, bei der die Handhabungsvorrichtung (106) zumindest eine Drehstation aufweist.

## Claims

1. Method for the automatic setting of injectors (101), in particular for the automatic setting of fuel or diesel injectors in the course of the production of injectors (101) in a production line, each injector (101) comprising a piezoelectric actuator, a straight-through valve, a lever element coupled to the straight-through valve and a setting element coupled to the piezoelectric actuator, by means of which the physical position of the piezoelectric actuator relative to the lever element is adjustable, in which
(a) an injector (101) preassembled on the production line is positioned in a predetermined physical position in a measurement and setting station by means of a handling apparatus (106),
(b) the injector (101) is coupled to a pressure generating device via a high-pressure connection (110),
(c) the piezoelectric actuator is coupled to an electric signal generating device via an electrical connection device (111),
(d) by adjusting the setting element by means of a screwing device (112), the piezoelectric actuator is moved in the direction of the lever element until the injector (101) switches through at a specific setting of the setting element, and
(e) the values that are current when the injector (101) switches through for the torque applied to the setting element, for the angular position of the setting element, for the exciter voltage applied to the injector (101) and for the pressure drop caused by the switching-through action are registered.

2. Method according to Claim 1, in which the injector (101) is classified as correctly set when all the registered values agree with predefined parameters and/or if the injector (101) coupled to the pressure generating device switches through at a specific predefined voltage level during an injector test procedure, in which the actuator has a predetermined voltage/time profile applied to it, and in which the injector (101) is otherwise classified as incorrectly set.

3. Method according to Claim 2, in which an incorrectly set injector (101) is reset by
• the setting element being turned back into an initial position,
• then steps (d) and (e) according to Claim 1 being carried out again and
• the injector (101) being reclassified in accordance with claim 2 as correctly or as incorrectly set.

4. Method according to one of Claims 2 to 3, in which
• the correctly set injector (101) is uncoupled from the pressure generating device,
• the piezoelectric actuator of the correctly set injector (101) is uncoupled from the electric signal generating device, and
• the correctly set injector (101) is removed from the measurement and setting station by means of the handling apparatus (106).

5. Method according to one of Claims 1 to 4 in which, before the adjustment of the setting element, the piezoelectric actuator
• has a predetermined voltage profile applied to it,
• has a predetermined sequence of voltage pulses applied to it and/or
• has a specific sequence of charging pulses applied to it.

6. Method according to one of Claims 1 to 5, in which, before the adjustment of the setting element, the pressure generating device is set in such a way that the injector (101) is coupled to a high-pressure reservoir assuming a limited volume.

7. Method according to one of Claims 2 to 6, in which the injector test procedure has a voltage level that increases over time in the form of a ramp.

8. Method according to one of Claims 1 to 7, in which, during the adjustment of the setting element
• the course of the torque applied to the setting element,
• the course of the angular position of the setting element,
• the course of the voltage applied to the piezoelectric actuator, and/or
• the course of the pressure applied to the injector are registered.

9. Method according to one of Claims 1 to 8, in which the injector (101) is fixed in the predetermined position in the measurement and setting station by means of a gripping apparatus.

10. Apparatus for the automatic setting of injectors (101), in particular for the automatic setting of fuel or diesel injectors in the course of the production of the injectors in a production line, each injector (101) comprising a piezoelectric actuator, a straight-through valve, a lever element coupled to the straight-through valve and a setting element coupled to the piezoelectric actuator, by means of which the physical position of the piezoelectric actuator can be adjusted relative to the lever element, having
• a measurement and setting station,
• a handling apparatus (106), which is constructed in such a way that an injector (101) can be brought from the production line into a predetermined physical position relative to the measurement and setting station,
• a high-pressure connection (110), which is formed in such a way that an injector (101) brought into the predetermined physical position can be coupled to a pressure generating device,
• an electrical connecting device (111), which is formed in such a way that the actuator of an injector (101) brought into the predetermined physical position can be coupled to a signal generating device,
• a screwing device (112), which is formed in such a way that a setting element of an injector (101) brought into the predetermined physical position can be adjusted automatically,
• a torque measuring apparatus (113), by means of which the torque acting on the setting element can be registered during an adjustment of the setting element,
• an angle measuring apparatus, by means of which the angular position of the setting element can be registered, and
• a pressure measuring apparatus, by means of which the pressure applied to the injector (101) can be registered.

11. Apparatus according to Claim 10, additionally having a gripping apparatus, which is designed in such a way that the injector (101) can be fixed in the predetermined physical position.

12. Apparatus according to Claim 11, in which the gripping apparatus is constructed in such a way that the injector can be fixed in an upper subsection.

13. Apparatus according to Claim 12, additionally having a holding apparatus (114), by means of which the injector can be fixed in a lower subsection.

14. Apparatus according to Claim 13, in which the holding apparatus (114) has the form of a fork wrench.

15. Apparatus according to one of claim 10 to 14, in which the handling apparatus (106) has at least one rotary station.

## Revendications

1. Procédé pour le réglage automatique d'injecteurs (101), en particulier pour le réglage automatique d'injecteurs d'essence et de carburant diesel au cours de la fabrication des injecteurs (101) sur une chaîne de fabrication, chaque injecteur (101) comprenant un actionneur piézo-électrique, une soupape de passage, un élément de levier couplé à la soupape de passage, et un élément de réglage couplé à l'actionneur piézo-électrique, élément à l'aide duquel la position spatiale de l'actionneur piézo-électrique peut être modifiée par rapport à l'élément de levier, procédé dans lequel :
(a) un injecteur (101) pré-assemblé sur la chaîne de fabrication est positionné dans une station de mesure et de réglage dans une position spatiale prédéterminée par l'intermédiaire d'un dispositif de manutention (106),
(b) l'injecteur (101) est couplé à un dispositif de génération de pression via un raccord haute pression (110),
(c) l'actionneur piézo-électrique est couplé à un dispositif de génération de signaux électriques via un dispositif de connexion électrique (111),
(d) l'actionneur piézo-électrique est déplacé en direction de l'élément de levier par un réglage de l'élément de réglage moyennant un dispositif à visser (112) jusqu'à ce que l'injecteur (101) s'ouvre à une certaine position de l'élément de réglage, et
(e) les valeurs actuelles au moment de l'ouverture du passage de l'injecteur (101), concernant le couple appliqué à l'élément de réglage, la position angulaire de l'élément de réglage, la tension d'excitation appliquée à l'injecteur (101), et la chute de pression provoquée par l'ouverture, sont saisies.

2. Procédé selon la revendication 1, dans lequel
l'injecteur (101) est classé comme étant réglé de façon correcte lorsque toutes les valeurs saisies coïncident avec les paramètres prédéterminés, et/ou
lorsque l'injecteur (101) couplé au dispositif générateur de pression passe à l'ouverture quand un niveau de tension préétabli est atteint au cours d'une procédure d'essai d'injecteur dans laquelle l'actionneur est chargé d'une suite temporelle prédéterminée de tensions,
et dans lequel
l'injecteur (101) est classé comme n'étant pas réglé correctement si ces conditions ne sont pas remplies.

3. Procédé selon la revendication 2, dans lequel un injecteur (101) qui n'est pas réglé correctement est à nouveau réglé selon les étapes suivantes :
◆ l'élément de réglage est retourné dans une position de départ,
◆ les étapes (d) et (e) selon la revendication 1 sont ensuite répétées, et
◆ l'injecteur (101) est à nouveau classé selon la revendication 2 comme étant réglé de manière correcte ou incorrecte.

4. Procédé selon l'une des revendications 2 à 3, dans lequel
◆ l'injecteur (101) correctement réglé est découplé du dispositif de génération de pression,
◆ l'actionneur piézo-électrique de l'injecteur (101) correctement réglé est découplé du dispositif de génération de signaux électriques, et
◆ l'injecteur (101) correctement réglé est enlevé de la station de mesure et de réglage à l'aide du dispositif de manutention (106).

5. Procédé selon l'une des revendications 1 à 4, dans lequel l'actionneur piézo-électrique est chargé, avant le réglage de l'élément de réglage,
◆ d'une suite prédéterminée de tensions,
◆ d'une certaine séquence d'impulsions de tension, et/ou
◆ d'une certaine séquence d'impulsions de charge.

6. Procédé selon l'une des revendications 1 à 5, dans lequel le dispositif de génération de pression est réglé, avant le réglage de l'élément de réglage, de telle façon que l'injecteur (101) est couplé à un réservoir haute pression occupant un volume limité.

7. Procédé selon l'une des revendications 2 à 6, dans lequel la procédure de test d'injecteur comprend un niveau de tension qui augmente dans le temps à la manière d'une rampe.

8. Procédé selon l'une des revendications 1 à 7, dans lequel au cours du réglage de l'élément de réglage,
◆ l'évolution du couple appliqué à l'élément de réglage,
◆ l'évolution de la position angulaire de l'élément de réglage,
◆ l'évolution de la tension appliquée à l'actionneur piézo-électrique, et/ou
◆ l'évolution de la pression appliquée à l'injecteur sont saisies.

9. Procédé selon l'une des revendications 1 à 8, dans lequel l'injecteur (101) est fixé dans la position prédéterminée à l'intérieur de la station de mesure et de réglage à l'aide d'un dispositif de préhension.

10. Dispositif pour le réglage automatique d'injecteurs (101), en particulier pour le réglage automatique d'injecteurs d'essence et de carburant diesel au cours de la fabrication des injecteurs dans une chaîne de fabrication, chaque injecteur (101) comprenant un actionneur piézo-électrique, une soupape de passage, un élément de levier couplé à la soupape de passage, et un élément de réglage couplé à l'actionneur piézo-électrique, élément à l'aide duquel la position spatiale de l'actionneur piézo-électrique peut être modifiée par rapport à l'élément de levier, comprenant :
◆ une station de mesure et de réglage,
◆ un dispositif de manutention (106) agencé pour pouvoir mettre un injecteur (101) provenant de la chaîne de fabrication dans une position spatiale prédéterminée par rapport à la station de mesure et de réglage,
◆ un raccord haute pression (110) qui est agencé de façon à pouvoir coupler un injecteur (101) placé dans la position spatiale prédéterminée, à un dispositif de génération de pression,
◆ un dispositif de connexion électrique (111) agencé de façon à pouvoir connecter l'actionneur d'un injecteur (101) placé dans la position spatiale prédéterminée à un dispositif de génération de signaux,
◆ un dispositif de vissage (112) agencé de façon à permettre un réglage automatique d'un élément de réglage d'un injecteur (101) placé dans la position spatiale prédéterminée,
◆ un dispositif de mesure de couple (113) au moyen duquel un couple agissant sur l'élément de réglage lors du réglage de l'élément de réglage peut être saisi,
◆ un dispositif de mesure d'angle au moyen duquel la position angulaire de l'élément de réglage peut être saisie, et
◆ un dispositif de mesure de pression au moyen duquel la pression appliquée à l'injecteur (101) peut être saisie.

11. Dispositif selon la revendication 10, comprenant en plus un dispositif de préhension qui est agencé de telle manière que l'injecteur (101) peut être fixé dans la position spatiale prédéterminée.

12. Dispositif selon la revendication 11, dans lequel le dispositif de préhension est agencé de telle manière que l'injecteur peut être fixé par une partie supérieure.

13. Dispositif selon la revendication 12, comprenant en plus un dispositif de retenue (114) à l'aide duquel l'injecteur peut être fixé par une partie inférieure.

14. Dispositif selon la revendication 13, dans lequel le dispositif de retenue (114) présente la forme d'une clé à fourche.

15. Dispositif selon l'une des revendications 10 à 14, dans lequel le dispositif de manutention (106) comprend au moins une station rotative.
